# EUROPÄISCHE PATENTSCHRIFT

(11) **EP 0 904 178 B1**
(45) Veröffentlichungstag und Bekanntmachung des Hinweises auf die Patenterteilung: **29.08.2001**
(21) Anmeldenummer: 97921658.7
(22) Anmeldetag: 18.04.1997
(51) Int. Cl.: B25B 21/00, B25B 23/14

(54) **HYDRAULISCHER KRAFTSCHRAUBER**
HYRAULIC POWER WRENCH
CLE A CHOCS HYDRAULIQUE

(30) Priorität: 20.04.1996 DE 29607207 U
(43) Veröffentlichungstag der Anmeldung: 31.03.1999
(73) Patentinhaber: Wagner, Paul-Heinz, 53804 Much-Birrenbachshöhe (DE); Hauenstein, Joachim, 74417 Gschwend (DE)
(72) Erfinder: HAUENSTEIN, Joachim, D-74417 Gschwend (DE); RÜSSMANN, Klaus, D-53639 Königswinter (DE); BEYERT, Thomas, D-53804 Much (DE)
(74) Vertreter: Selting, Günther, Dipl.-Ing.
(86) Internationale Anmeldenummer: EP9701949
(87) Internationale Veröffentlichungsnummer: WO9739857

(56) Entgegenhaltungen:
- EP-A- 0 432 884
- EP-A- 0 467 262
- EP-A- 0 508 316
- WO-A-93/06969
- WO-A-94/16863
- DE-A- 3 607 363
- DE-A- 4 210 201
- DE-U- 29 615 165
- US-A- 3 969 960
- US-A- 4 648 282
- US-A- 5 404 775

## Beschreibung

Die Erfindung betrifft einen hydraulischen Kraftschrauber.

Die Zuverlässigkeit einer Schraubverbindung hängt entscheidend davon ab, daß beim Anziehen der Schraubverbindung ein durch die Konstruktion vorgegebenes Anzugs-Drehmoment eingehalten, d.h. erreicht und im Rahmen der zulässigen Toleranz nicht überschritten wird.

Um eine Schraubverbindung mit einem kleinen Drehmoment anzuziehen, werden Drehschrauber und andere Werkzeuge verwendet. Bei diesen Schraubverbindungen kann das Anzugs-Drehmoment mittels eines Drehmomentenschlüssels eingestellt werden. Schraubverbindungen mit einem hohen Anzugs-Drehmoment können auf diese Weise nicht hergestellt werden.

Um Schraubverbindungen mit einem hohen Anzugs-Drehmoment herzustellen, werden hydraulische Kraftschrauber verwendet. Solche Kraftschrauber (DE 41 11 631 A1) weisen einen hin- und hergehenden Kolben auf, der verschiebbar in einem Zylinderraum eines Antriebsteils angeordnet ist. Dieser Kolben treibt über einen Ratschenhebel ein Ringstück an, welches über eine Einsteckwelle ein Drehmoment auf die Schraubverbindung überträgt. Durch den Ratschenhebel und hohe auf den Kolben wirkende Drücke lassen sich mit einem solchen hydraulischen Kraftschrauber Drehmomente sogar im Bereich von 4500 Nm erzielen.

Die Einstellung eines Drehmoments erfolgt bei solchen hydraulischen Kraftschraubern bisher über die Einstellung des Drucks des Hydrauliköls, der auf den Arbeitskolben des oszillierend angetriebenen Kraftschrauber wirkt. Der Druck des Hydrauliköls ist jedoch lediglich ein Maß für die Kraft, die unter einem wechselnden Winkel auf den Ratschenhebel des hydraulischen Kraftschraubers ausgeübt wird. Das Anzugs-Drehmoment hängt jedoch nicht nur von dem Druck des Hydrauliklöls im Zylinderraum des Kraftschraubers ab, sondern auch von der Art der Abstützung des Kraftschraubers. Aus diesem Grund wurden bisher Tabellen verwendet, aus denen ein Anzug-Drehmoment bei gegebenem Hydraulikdruck und einer gegebenen Abstützgeometrie ersichtlich war. Da es jedoch unmöglich ist, für alle möglichen Abstützvarianten des hydraulischen Kraftschraubers im voraus Berechnungen anzustellen und diese in einer Tabelle zu dokumentieren, ist diese bekannte Methode der Ermittlung des Anzugs-Drehmoments nicht nur umständlich, sondern bei unbekannten Abstützverhältnissen auch ungenau.

Der Erfindung liegt die Aufgabe zugrunde, das Einhalten eines vorgegebenen Anzugs-Drehmoments bei der Herstellung einer Schraubverbindung mit einem hydraulischen Kraftschrauber, der von einem hin- und hergehenden Arbeitskolben angetrieben ist, zu erleichtern.

Die Lösung dieser Aufgabe erfolgt erfindungsgemäß mit den Merkmalen des Patentanspruchs 1.

Um das Messen eines Drehmoments oder das Erreichen eines vorgegebenen Anzugs-Drehmoments zu erleichtern, ist gemäß der Erfindung vorgesehen, das Drehmoment nicht nachträglich oder indirekt zu bestimmen, sondern sofort und unmittelbar an der Schraube oder Mutter zu messen. Dazu ist an dem hydraulischen Kraftschrauber die Welle als Meßwelle mit einem der Werkzeugaufnahmevorrichtung benachbarten Meßabschnitt ausgebildet, der an dem aus dem Gehäuse herausragenden vorderen Abschnitt der Meßwelle angeordnet ist. Eine in diesem Meßabschnitt auftretende Torsion der Meßwelle wird von einem in dem Meßabschnitt angeordneten Torsionssensor erfaßt. Da die Torsion (Verwindung) ein Maß für das Drehmoment an dieser Stelle ist, kann mit der Meßwelle das Anzugs-Drehmoment direkt an der Schraubverbindung ermittelt werden. Mit der Überwachung der Torsion bzw. des Drehmoments läßt sich dann das Anzugs-Drehmoment sicher einhalten.

Ein wesentlicher Vorteil der Erfindung ergibt sich dadurch, daß die zur Bestimmung des Anzugs-Drehmoments erforderlichen Komponenten keinen Einfluß auf den Aufbau des Kraftschraubers im übrigen, d.h. auf den Antriebs- und Funktionsteil, haben. Die Meßvorrichtung ist ausschließlich an oder in der Meßwelle angeordnet. Die Vorteile der Erfindung lassen sich also auch mit einem alten hydraulischen Kraftschrauber erzielen, wenn dieser durch den Einsatz einer Meßwelle modifiziert worden ist. Dadurch, daß der hydraulische Kraftschrauber außer an der Meßwelle keine Modifikationen erfordert, können in ihrer Technik ausgereifte Konstruktionen bekannter Kraftschrauber unverändert übernommen werden, wodurch eine hohe Betriebssicherheit gewährleistet wird.

Die Steckbarkeit der Welle bringt zudem den Vorteil, daß bei einer Beschädigung des Meßabschnitts oder des Torsionssensors durch einfaches Auswechseln der Meßwelle eine schnelle Reparatur des hydraulischen Kraftschraubers möglich ist. Außerdem erleichtert die Steckbarkeit der Meßwelle die Kalibrierung des Torsionssensors bei herausgenommener Meßwelle.

Um die Betriebssicherheit zu erhöhen, weist der Torsionssensor vorzugsweise einen Signalausgang auf, der an dem der Werkzeugaufnahmevorrichtung gegenüberliegenden Ende der Welle angeordnet ist. Bei einer solchen Ausgestaltung liegt das Gehäuse des hydraulischen Kraftschraubers zwischen dem Signalausgang und der Werkzeugaufnahmevorrichtung und schirmt dadurch den Signalausgang ab. Darüber hinaus bleibt bei einer solchen Ausgestaltung der hydraulische Kraftschrauber im Bereich des Werkzeugs frei von Anbauten, die unter Umständen die Ansetzbarkeit des hydraulischen Kraftschraubers an einer Schraubverbindung behindern würden.

Vorzugsweise ist die Meßwelle so ausgestaltet, daß sämtliche zur Energie- und/oder Signalübertragung erforderlichen Anschlüsse des Torsionssensors berührungslos an die rotierende Welle bzw. den rotierenden Teil der Welle geführt sind. Zu Fehlern neigende Schleifkontakte können dadurch vermieden werden.

Besondere Vorteile ergeben sich, wenn der erfindungsgemäße hydraulische Kraftschrauber zusammen mit einem hydraulischen Pumpenaggregat verwendet wird und eine Steuervorrichtung enthält, an der ein Soll-Moment einstellbar ist, wobei die Steuervorrichtung Signale des Torsionssensors der Meßwelle empfängt und die Zufuhr von Hydrauliköl zu dem Kraftschrauber bei Empfang eines dem Soll-Moment entsprechenden Signals unterbricht. Da die Torsion (Verwindung) mit dem in dem Meßabschnitt herrschenden Drehmoment über bekannte Material- und Geometriegrößen gekoppelt ist, läßt sich aus der Torsion einerseits ohne Probleme das herrschende Drehmoment ermitteln und andererseits genauso einfach aus einem Soll-Moment eine Soll-Torsion. Dadurch, daß das hydraulische Pumpenaggregat die Druckmittelzufuhr bei Empfang eines den Sollmoment entsprechenden Signals automatisch unterbricht, wird ein Überziehen der Schraubverbindung sicher unterbunden, wobei insbesondere menschliches Versagen ausgeschlossen wird.

Durch die Steuerung des hydraulischen Pumpenaggregats über die Signale der Meßwelle kann darüber hinaus das Pumpenaggregat vereinfacht werden. An dem Pumpenaggregat können insbesondere ein Druckeinstellventil und ein Manometer eingespart werden. Das Pumpenaggregat braucht lediglich ein- und ausgeschaltet werden und kann dabei stets auf maximalen Druck eingestellt bleiben. Lediglich ein Überdruckventil ist noch aus Sicherheitsgründen erforderlich.

Weitere Vorteile ergeben sich, wenn der hydraulische Kraftschrauber alternativ oder zusätzlich zu dem Anschluß an ein hydraulisches Pumpenaggregat an ein Auswertegerät anschließbar ist. Ein solches Auswertegerät, beispielsweise ein batteriestromversorgtes Momenten-Anzeigegerät in Brusttaschenformat, oder ein Datenverarbeitungssystem zur Montagekontrolle mit einem Meßprotokolldrucker, erlauben es, die bei der Herstellung einer Schraubverbindung aufgebrachten Momente mit hoher Genauigkeit zu ermitteln und ggf. zu dokumentieren.

Weitere vorteilhafte Ausgestaltungen und Weiterbildungen der Erfindung ergeben sich aus den Unteransprüchen sowie aus den Zeichnungen im Zusammenhang mit der Beschreibung. In den Zeichnungen, die zwei bevorzugte Ausführungsformen der Erfindung betreffen, zeigen:
- Fig. 1: einen hydraulischen Kraftschrauber gemäß einer ersten Ausführungsform mit einer Auswerteeinheit und einem hydraulischen Pumpenaggregat in explosionsartiger Darstellung,
- Fig. 2: den hydraulischen Kraftschrauber in Fig. 1 in einer Seitenansicht in vereinfachter Darstellung,
- Fig. 3: einen Schnitt durch den Kraftschrauber in Fig. 2, und eine in den Kraftschrauber gesteckte Welle gemäß der Linie III-III in vereinfachter Darstellung, und
- Fig. 4: einen Schnitt durch einen Kraftschrauber gemäß einer zweiten Ausführungsform entsprechend der Darstellung in Fig. 3.

Der in den Fign. 1-3 gezeigte hydraulische Kraftschrauber 10 gemäß der ersten Ausführungsform weist ein einteiliges Gehäuse 12 auf, in welchem ein Antriebsteil 14 und ein Funktionsteil 16 enthalten sind. Der Antriebsteil 14 weist einen in einem Zylinderraum 18 axial verschiebbaren Kolben 20 auf, der über eine Kolbenstange 22 einen Ratschenhebel 24 antreibt. Der Ratschenhebel 24 weist ein federgespanntes Ratschenelement (nicht gezeigt) auf, das ein an dem dem Kolbenstangenanlenkende des Ratschenhebels 24 gegenüberliegenden Ende angeordnetes Ringstück 26 bei einem Arbeitshub des Kolbens 20 mitnimmt.

Das Ringstück 26 weist zur Aufnahme einer in den hydraulischen Kraftschrauber 10 einsteckbaren Meßwelle 30 einen mit einer Innenverzahnung versehenen Einsteckkanal 28 auf, welcher koaxial mit einer sich quer durch das Gehäuse 12 erstreckenden Einstecköffnung 28 für eine Meßwelle 30 verläuft.

Die Meßwelle 30 weist an ihrem einen Ende einen Vierkant als Werkstückaufnahmevorrichtung 32 auf. Die Werkzeugaufnahmevorrichtung 32 dient der Haltung einer aufsteckbaren Stecknuß (nicht gezeigt). Um die Meßwelle 32 in dem Gehäuse 12 des hydraulischen Kraftschraubers 10 zu lagern, sind an der Meßwelle 30 ein erster Lagerabschnitt 34 und ein zweiter Lagerabschnitt 36 ausgebildet, die Teil einer Gleitlagerung für die Meßwelle 30 sind. Zwischen dem ersten und dem zweiten Lagerabschnitt 34,36 weist die Meßwelle 30 einen Verzahnungsabschnitt 38 mit einer der Kerbverzahnung des Ringstücks 26 komplementären Kerbverzahnung auf. Über diesen Verzahnungsabschnitt 38 wird eine von dem Kolben 20 über die Kolbenstange 22 auf den Ratschenhebel 24 ausgeübte Kraft als Moment zu der Werkzeugaufnahmevorrichtung 32 übertragen und von dort in eine anzuziehende Schraubverbindung übertragen.

Um das beim Anziehen der Schraubverbindung auftretende Anzugs-Drehmoment bestimmen zu können, weist die Meßwelle 30 an dem aus dem Gehäuse 12 herausragenden vorderen Abschnitt, der Werkzeugaufnahmevorrichtung 32 unmittelbar benachbart, einen Meßabschnitt 40 auf, in welchem zur Bestimmung der Verwindung der Meßwelle 30 als Torsionssensor 41 mehrere Dehnungsmeßstreifen 42 (Fig. 3) angeordnet sind. Zur Aufnahme der Dehnungsmeßstreifen 42 weist die Meßwelle 30 eine flache Ringnut 44 auf, die sich anschließend an einen Meßwellenbund 46 zur Abstützung der Meßwelle 30 an dem Gehäuse 12 über nahezu die gesamte Länge des Meßabschnitts 40 erstreckt. Die Dehnungsmeßstreifen 42 sind zur Bestimmung des Drehmoments unter 45° zur Längsachse der Meßwelle 30 in der Ringnut 44 auf die Meßwelle 30 geklebt und mit einer Siegelmasse 48 vergossen, so daß ein Ablösen der Dehnungsmeßstreifen 42 aufgrund von Feuchtigkeit oder mechanischen Umwelteinflüssen verhindert wird. Um die Dehnungsmeßstreifen 42 auch gegen Stöße zu sichern, ist eine die Ringnut vollständig überdeckende Hülse 50 vorgesehen, die in radialer Richtung plan mit dem Meßwellenbund 46 abschließt.

Zur Signalübertragung von den Dehnungsmeßstreifen 42 zu dem der Werkzeugaufnahmevorrichtung 32 gegenüberliegenden Ende der Meßwelle 30 sind in der Meßwelle 30 eine zentral angeordnete, in Achsrichtung verlaufende Anschlußbohrung 52 und eine sich von der Anschlußbohrung 52 schräg zu der Ringnut 44 erstreckende Verbindungsbohrung 54 vorgesehen. Durch die Bohrungen 52,54 verläuft ein Anschlußkabel 56 zu einem in einem Steckeraufnahmeraum 58 angeordneten elektronischen Verstärkerelement 60. Das Verstärkerelement 60 ist als Platine an der Rückseite eines in die Meßwelle 30 eingesteckten oder eingeschraubten Konnektors 62 ausgebildet. An den Konnektor 62, der als Stecker ausgebildet ist, ist ein mit einer Anschlußbuchse 64 (Fig. 1) versehenes Anschlußkabel 66 anschließbar, das zu einer mit einer Stromversorgung für den Torsionssensor 41 versehenen Auswerteeeinheit 68 führt. Zwar dreht sich der Konnektor 62 bei dieser Ausführungsform mit der Werkzeugaufnahmevorrichtung 32 mit und verdrillt so das Anschlußkabel 66; eine solche Verdrillung ist jedoch akzeptabel, da im allgemeinen bis zum Erreichen des Anzugs-Drehmomentes nur wenige Umdrehungen der Meßwelle erfolgen. Die einfache und robuste Ausgestaltung des Anschlusses ist dagegen eine großer Vorteil.

Um die durch das Gehäuse 12 des hydraulischen Kraftschraubers 10 hindurchsteckbare Meßwelle 30 in dem Gehäuse 12 gegen Herausfallen sichern zu können, ist eine Sicherungshülse 70 vorgesehen, die auf die Meßwelle 30 im Bereich des zweiten Lagerabschnitts 36 aufsteckbar ist und die Meßwelle 30 in dem Gehäuse 12 verriegelt.

Der hyraulische Kraftschrauber 110 gemäß der zweiten Ausführungsform (Fig. 4) unterscheidet sich von dem hydraulischen Kraftschrauber 10 gemäß der ersten Ausführungsform lediglich hinsichtlich der Ausgestaltung der Meßwelle 130. Aus diesem Grund werden bei dem Kraftschrauber 110 gemäß der zweiten Ausführungsform Bezugszeichen verwendet, die gegenüber den Bezugszeichen bei dem Kraftschrauber 10 gemäß der ersten Ausführungsform um "100" erhöht sind. Auf die Beschreibung dieser Teile im Zusammenhang mit der ersten Ausführungsform wird insoweit verwiesen.

Der hydraulische Kraftschrauber 110 gemäß der zweiten Ausführungsform hat gegenüber dem hydraulischen Kraftschrauber 10 gemäß der ersten Ausführungsform den Vorteil, daß der Stecker 162 zum Anschluß der Meßwelle 130 an eine Auswerteeinheit gegenüber der Werkzeugaufnahmevorrichtung 132 frei drehbar ist, also beim Schrauben nicht mitdreht. Um diese Drehbarkeit zu gewährleisten, weist die Meßwelle 130 einen Trägervorsprung 180 auf, der an der der Werkzeugaufnahmevorrichtung 32 gegenüberliegenden Seite des Kraftschraubers 110 aus dem Gehäuse 112 herausragt und zur Lagerung einer Drehkappe 182 mit einer Lagervorrichtung bestückt ist. Vorzugsweise besteht diese Lagervorrichtung aus zwei axial voneinander beabstandeten Kugellagern 184,186. Die Kugellager 184,186 gewährleisten eine freie Drehbarkeit der Drehkappe 182 um den Trägervorsprung 180.

Um den Torsionssensor 141 mit Energie zu versorgen, weist die Drehkappe 182 eine Elektronikeinheit 188 auf, die sich in einer sich koaxial zur Drehkappe 182 erstreckenden, von einer Behälterwandung 190 begrenzten Kammer 192 befindet. Die Behälterwandung 190 der Kammer 192 taucht in eine im Trägervorsprung 180 ausgebildete, koaxial zur Meßwelle 130 verlaufende Übertragungskammer 194 ein.

Die Elektronikeinheit 188, die von dem Konnektor 162 mit 9 V Gleichstrom versorgt wird, wandelt den Gleichstrom in Hochfrequenzenergie (60 kHz) um, die über eine Hochfrequenzleitung 196 einer ersten Spule 198 (Primärspule) zugeführt wird. Die Primärspule 198 ist koaxial zu der Meßwelle in der Drehkappe 182 angeordnet und mit dieser drehfest verbunden. Radial innerhalb der ersten Spule 198 (Primärspule) ist unter Freilassung eines Ringspalts eine zweite Spule 200 (Sekundärspule) vorgesehen, die an eine Meßelektronik 202 angeschlossen ist und zusammen mit der Primärspule 198 einen Transformator bildet.

Die Meßelektronik 202 ist in einem Drehraum 204 angeordnet, der in axialer Richtung durch das Kugellager 184 und die Primär- und Sekundärspule 198,200 und in radialer Richtung durch den Trägervorsprung 180 sowie die Drehkappe 182 begrenzt wird. Um die Meßelektronik 202 bei abgenommener Drehkappe 182 vor Beschädigung zu schützen, ist ein *ringförmiger* Haltebecher 210 aus amagnetischem Material, z.B. Aluminium, vorgesehen, dessen innere radiale Wandung 206 zugleich das Kugellager 184 auf den Trägervorsprung 180 fixiert, als Auflagefläche für die Sekundärspule 200 fungiert und den Abstand zwischen dem ersten Kugellager 184 und dem zweiten Kugellager 186 definiert. Die dem Schutz der Meßelektronik 202 dienende Außenwandung 208 des Haltebechers 210 ist an der Innenwandung 206 über einen radialen Steg angeschlossen. Der Haltebecher 210 ist vor seiner Montage in axialer Richtung einseitig offen, wobei die Meßelektronik 202 in dem Haltebecher 210 vorzugsweise vergossen ist.

Die Meßelektronik 202 versorgt einerseits die Dehnungsmeßstreifen 142 mit Energie und empfängt andererseits von den Dehnungsmeßstreifen 142 über eine Signalleitung 214 Meßsignale, die in ein hochfrequentes, frequenzmoduliertes Signal umgewandelt werden und über eine Diodenleitung 216 zu einem optischen Sender 218 (Infrarotsender) übertragen werden. Der Sender 218 überträgt die frequenzmodulierten Signale, die bei einer Trägerfrequenz von ca. 8 kHz +/- 2 kHz moduliert sind, zu einem Empfänger 220, der wie der Sender 218 auf der Achse der Meßwelle 130 angeordnet ist und sich am vorderen Ende der an der Drehkappe 182 ausgebildeten Behälterwandung 190 befindet. Die von dem Empfänger 220 empfangenen Signale werden von der Elektronikeinheit 188 in der Drehkappe 182 aufbereitet und über den Konnektor 162 an eine Auswerteeinheit übertragen. Da sowohl die Signalübertragung als auch die Energieübertragung berührungslos erfolgt, arbeitet der Hydraulikschrauber 110 gemäß der zweiten Ausführungsform zuverlässig, wobei insbesondere wegen der frequenzmodulierten Signalübertragung Übertragungsfehler ausgeschlossen werden können.

Der Durchmesser der in Fig. 4 gezeigten Drehkappe 182 ist kleiner als der der Innenverzahnung des Ringstücks. Daher kann die Meßwelle 130 durch das Gehäuse 112 des Kraftschraubers hindurchgesteckt werden. Die Meßwelle kann aber auch teilbar ausgeführt werden, so daß eine Drehkappe bei einer solchen Ausführungsform erst nach Durchstecken des rotierenden Teils der Meßwelle durch das Gehäuse 112 auf den rotierenden Teil gesteckt wird. Vorzugsweise dient eine solche Drehkappe dann auch der axialen Fixierung der Meßwelle.

Der Betrieb der beiden beschriebenen Kraftschrauber 10,110 wird nachfolgend anhand des Kraftschraubers 10 der ersten Ausführungsform beschrieben. Kraftschrauber 10 werden dadurch zum Einsatz gebracht, daß zunächst nach dem Ansetzen einer Stecknuß der Kraftschrauber 10 an der Schraubverbindung angesetzt wird. Anschließend wird ein Stützfuß 72 des Kraftschraubers an dem Gehäuse 12 durch Verstellen in eine günstige Abstützposition gebracht. Durch Einschalten eines hydraulischen Pumpenaggregats 74 wird der Kraftschrauber 10 anschließend über eine flexible Hydraulikleitung 76 mit Drucköl versorgt. Die Druckölzufuhr bewirkt, daß die Meßwelle 30 gedreht wird und damit die Schraubverbindung anzieht. Das während dem Anziehen an der Schraubverbindung herrschende Drehmoment kann an der Auswerteeinheit 68 abgelesen werden. Vorzugsweise ist die Auswerteeinheit so ausgelegt, daß die Zufuhr von Hydrauliköl zu dem Kraftschrauber 10 bei Empfang eines dem Soll-Moment entsprechenden Signals von dem Torsionssensor 41 automatisch unterbrochen wird.

## Patentansprüche

1. Hydraulischer Kraftschrauber mit einem Antriebsteil (14), in dem ein Kolben (20) verschiebbar ist, und einem in einem Gehäuse (12;112) enthaltenen Funktionsteil (16), der einen von dem Antriebsteil (14) angetriebenen Ratschenhebel (24) aufweist und über den Ratschenhebel (24) eine drehbar gelagerte, in das Gehäuse (12;112) auswechselbar eingesteckte Welle antreibt, die an ihrem einen Ende eine Werkzeugaufnahmevorrichtung (32;132) aufweist,
**dadurch gekennzeichnet,**
daß die Welle als Meßwelle (30;130) mit einem der Werkzeugaufnahmevorrichtung (32;132) benachbarten Meßabschnitt (40;140) ausgebildet ist und einen in dem Meßabschnitt (40;140) angeordneten Torsionssensor (41;141) aufweist, wobei der Meßabschnitt (40;140) an dem aus dem Gehäuse (12;112) herausragenden vorderen Abschnitt der Meßwelle (30;130) angeordnet ist.

2. Hydraulischer Kraftschrauber nach Anspruch 1, **dadurch gekennzeichnet**, daß der Torsionssensor (41;141) einen Signalausgang aufweist, der an dem der Werkzeugaufnahmevorrichtung (32;132) gegenüberliegenden Ende der Welle angeordnet ist.

3. Hydraulischer Kraftschrauber nach Anspruch 2, **dadurch gekennzeichnet**, daß der Signalausgang des Torsionssensors (41) zu einem Konnektor (62) geführt ist, der an der Meßwelle (30) mit der Werkzeugaufnahmevorrichtung (32) mitdrehend angeordnet ist.

4. Hydraulischer Kraftschrauber nach Anspruch 2, **dadurch gekennzeichnet**, daß der Signalausgang des Torsionssensors (141) zu einem Konnektor (162) geführt ist, der an einer gegenüber der Werkzeugaufnahmevorrichtung (132) der Meßwelle (130) frei drehbar gelagerten Drehkappe (180) angeordnet ist.

5. Hydraulischer Kraftschrauber nach Anspruch 4, **dadurch gekennzeichnet**, daß der Konnektor (162) an eine externe Stromquelle anschließbar ist und mit einem im Innern der Drehkappe (180) angeordneten Transformator verbunden ist, dessen Primärspule (198) drehfest an der Drehkappe (180) angeordnet ist und dessen Sekundärspule (200) gegenüber der Werkzeugaufnahmevorrichtung (132) drehfest angeordnet ist.

6. Hydraulischer Kraftschrauber nach Anspruch 4 oder 5, **dadurch gekennzeichnet**, daß eine Meßelektronik (202) die Signale des Torsionssensors (141) in frequenzmodulierte Signale umwandelt, die von einem mit der Werkzeugaufnahmevorrichtung (132) der Meßwelle (130) umlaufenden Sender (218) auf einen drehfest an der Drehkappe (180) angeordneten Empfänger (220) übertragen werden.

7. Hydraulischer Kraftschrauber nach einem der Ansprüche 1 bis 6, gekennzeichnet durch eine Steuervorrichtung, an der ein Soll-Moment einstellbar ist und die Signale des Torsionssensors (41;141) der Meßwelle (30;130) empfängt und bei Empfang eines dem Soll-Moment entsprechenden Signals das den Kraftschrauber versorgende Pumpenaggregat abschaltet.

8. Hydraulischer Kraftschrauber nach einem der Ansprüche 2-7, **dadurch gekennzeichnet**, daß der Signalausgang an dem aus dem Gehäuse (12;112) herausragenden rückwärtigen Abschnitt der Welle angeordnet ist.

9. Hydraulischer Kraftschrauber nach einem der Ansprüche 1-8, **dadurch gekennzeichnet**, daß auf dem Meßabschnitt (40;140) eine den Torsionssensor (41;141) überdeckende Hülse (50;150) sitzt.

## Claims

1. A hydraulic power wrench comprising a drive element (14) within a piston (20) may be displaced, and a function element (16) accommodated in a housing (12; 112), the function element comprising a ratchet lever (24) driven by the drive element (14) and driving a rotatably supported shaft via the ratchet lever (24), said shaft being removably set into the housing (12; 112) and having a tool receiving means (32; 132) at one end, **characterized in that** the shaft is designed as a measuring shaft (30; 130) with a measuring section (40; 140) adjacent the tool receiving means (32; 132) and comprises a torsion sensor (41; 141) provided in the measuring section (40; 140), the measuring section (40; 140) being provided on the front section of the measuring shaft (30; 130) protruding from the housing (12; 120).

2. The hydraulic power wrench of claim 1, wherein the torsion sensor (41; 141) has a signal output arranged at the end of the shaft opposite the tool receiving device (32; 132).

3. The hydraulic power wrench of claim 2, wherein the signal output of the torsion sensor (41) is connected with a connector (62) arranged at the measuring shaft (30) for rotation with the tool receiving device (32).

4. The hydraulic power wrench of claim 2, wherein the signal output of the torsion sensor (141) is connected with a connector (162) arranged at a rotary cap (180) that is freely rotatable with respect to the tool receiving device (132) of the measuring shaft (130).

5. The hydraulic power wrench of claim 4, wherein the connector (162) may be connected to an external power supply and is connected to a transformer arranged inside the rotary cap (180), the primary coil (198) of the transformer being arranged non-rotatably on the rotary cap (180), while the secondary coil (200) is arranged non-rotatably with respect to the tool receiving device (132).

6. The hydraulic power wrench of claim 1 or 5, wherein measuring electronics (202) convert the signals from the torsion sensor (141) into frequency modulated signals that are transmitted from a transmitter (218) rotating with the tool receiving device (132) of the measuring shaft (130) to a receiver (220) non-rotatably arranged on the rotary shaft (180).

7. The hydraulic power wrench of one of claims 1 to 6, wherein a control device is provided at which a target moment may be set and which receives the signals from the torsion sensor (41; 141) of the measuring shaft (30; 130) and which switches off the pump aggregate energizing the power wrench when the control device receives a signal corresponding to the target moment.

8. The hydraulic power wrench of one of claims 2-7, wherein the signal output is arranged at the rear portion of the shaft projecting from the housing (12; 112).

9. The hydraulic power wrench of one of claims 1-8, wherein a sleeve (50; 150) sits on the measuring section (40; 140), the sleeve covering the torsion sensor (41; 141).

## Revendications

1. Clé dynamométrique hydraulique comprenant une partie d'entraînement (14), dans laquelle se déplace un piston (20), et une partie fonctionnelle (16) montée dans un boîtier (12 ; 112), laquelle partie comporte un levier à cliquet (24) actionné par la partie d'entraînement (14), et actionne, par l'intermédiaire du levier à cliquet (24), un arbre inséré de manière amovible dans le boîtier (12 ; 112) et monté de manière à pouvoir tourner, dont une des extrémités est munie d'un dispositif de réception d'outil (32 ; 132), **caractérisée en ce que** l'arbre est conçu sous forme d'arbre de mesure (30 ; 130) muni d'un tronçon de mesure (40 ; 140) contigu au dispositif de réception d'outil (32 ; 132) et comporte un capteur de torsion (41 ; 141) disposé dans le tronçon de mesure (40 ; 140), le tronçon de mesure (40 ; 140) étant disposé sur la partie avant de l'arbre de mesure (30 ; 130) qui fait saillie hors du boîtier (12 ; 112).

2. Clé dynamométrique hydraulique selon la revendication 1, **caractérisée en ce que** le capteur de torsion (41 ; 141) comporte une sortie de signaux, qui est disposée sur l'extrémité de l'arbre opposée au dispositif de réception d'outil (32 ; 132).

3. Clé dynamométrique hydraulique selon la revendication 2, **caractérisée en ce que** la sortie de signaux du capteur de torsion (41) est reliée à un connecteur (62), qui est disposé sur l'arbre de mesure (30) de manière à tourner avec le dispositif de réception d'outil (32).

4. Clé dynamométrique hydraulique selon la revendication 2, **caractérisée en ce que** la sortie de signaux du capteur de torsion (141) est reliée à un connecteur (162), qui est disposé sur une calotte rotative (180) logée de manière à pouvoir tourner librement par rapport au dispositif de réception d'outil (132) de l'arbre de mesure (130).

5. Clé dynamométrique hydraulique selon la revendication 4, **caractérisée en ce que** le connecteur (162) peut être raccordé à une source de courant extérieure et est relié à un transformateur, qui est disposé à l'intérieur de la calotte rotative (180), dont la bobine primaire (198) est disposée contre la calotte rotative (180) de manière à être liée en rotation avec celle-ci et dont la bobine secondaire (200) est disposée de manière à être liée en rotation avec le dispositif de réception d'outil (132).

6. Clé dynamométrique hydraulique selon la revendication 4 ou 5, **caractérisée en ce qu**'un dispositif électronique de mesure (202) transforme les signaux du capteur de torsion (141) en signaux à fréquence modulée, qui sont transmis par un émetteur (218), qui tourne avec le dispositif de réception d'outil (132) de l'arbre de mesure (130), vers un récepteur (220) disposé sur la calotte rotative (180) de manière à être lié en rotation avec celle-ci.

7. Clé dynamométrique hydraulique selon l'une quelconque des revendications 1 à 6, caractérisée par un dispositif de commande, sur lequel il est possible de réguler un moment de consigne et qui reçoit les signaux émis par le capteur de torsion (41 ; 141) de l'arbre de mesure (30 ; 130) et qui, à la réception d'un signal correspondant au moment de consigne, déconnecte le groupe de pompe qui alimente la clé dynamométrique.

8. Clé dynamométrique hydraulique selon l'une quelconque des revendications 2 à 7, **caractérisée en ce que** la sortie de signaux est disposée sur le tronçon arrière de l'arbre qui fait saillie hors du boîtier (12 ; 112).

9. Clé dynamométrique hydraulique selon l'une quelconque des revendications 1 à 8, **caractérisée en ce qu**'un manchon (50 ; 150) protégeant le capteur de torsion (41 ; 141) est logé sur le tronçon de mesure (40 ; 140).
